# FASCICULE DE BREVET EUROPEEN

(11) **EP 0 263 045 B1**
(45) Date de publication et mention de la délivrance du brevet: **19.09.1990**
(21) Numéro de dépôt: 87420262.5
(22) Date de dépôt: 30.09.1987
(51) Int. Cl.: B65D 43/16

(54) **Perfectionnements aux écrins du type à boîtier thermoformé et à couvercle articulé**
Kästchen, bestehend aus einem heissgeformten Behälter mit Scharnierdeckel
Case comprising a thermally formed container with a hinged cover

(30) Priorité: 01.10.1986 FR 8613905
(43) Date de publication de la demande: 06.04.1988
(73) Titulaire: VINCENT-JOURET SA Société Anonyme, F-07200 Aubenas (FR)
(72) Inventeur: Mirabel, Bruno, FR-07200 Aubenas (FR)
(74) Mandataire: Monnier, Guy

(56) Documents cités:
- DE-A- 3 145 203
- DE-A- 3 204 101
- US-A- 3 015 383
- US-A- 3 841 528
- US-A- 3 977 744

## Description

La présente invention a trait aux écrins ou autres étuis dans lesquels le couvercle s'articule latéralement sur les côtés d'un boîtier obtenu par l'assemblage d'un fond thermoformé et d'un dos inférieur.

On sait que dans les écrins de ce genre, le montage articulé du couvercle sur le boîtier est généralement assuré à l'aide de deux rivets voir par exemple US-A 3 977 744 ou organes similaires qui sont introduits dans des perforations pratiquées en coïncidence dans les parois latérales du boîtier et du couvercle. On comprend que la pose de ces rivets constitue une opération supplémentaire qui grève de manière non négligeable le prix de revient des articles finis.

Aussi a-t-on proposé d'assurer l'articulation du couvercle moyennant encliquetage élastique de bossages latéraux prévus en saillie sur le fond thermoformé, à l'intérieur de perforations ménagées dans les côtés du couvercle comme défini dans le préambule de la revendication 1. Le montage est quelque peu simplifié, mais il n'en reste pas moins que la réalisation des bossages latéraux implique le plus souvent une reprise des boîtiers après thermoformage, de sorte que le coût reste élevé.

C'est à ces inconvénients que la présente invention entend remédier.

Les caractéristiques essentielles de l'invention sont définies dans la revendication 1.

Le dessin annexé, donné à titre d'exemple, permettra de mieux comprendre l'iovention et les avantages qu'elle est susceptible de procurer :
Fig. 1 est une vue en perspective d'un écrin établi conformément à l'invention.
Fig. 2 et 3 et 4 illustrent à échelle très agrandie le mode de réalisation de cet écrin.
Fig. 5 et 6, respectivement 7 et 8, sont des coupes analogues à celles de fig. 2 et 4, mais correspondant à deux variantes de mise en oeuvre de l'invention.

L'écrin représenté en fig. 1 comprend essentiellement un couvercle 1 dont la partie arrière s'articule latéralement sur un boîtier 2, lequel est à la façon en soi connue réalisé par assemblage (collage ou soudage) d'un fond thermoformé 20 et d'un dos inférieur 21.

Comme montré en fig. 2, le fond thermoformé 20 comporte sur chacune de ses parois latérales une patte débordante 20 a qui, lors de l'opération de thermoformage, a été emboutie pour présenter un bossage 20 b qui fait saillie vers le bas. Les deux pattes 20 a ne gênent en aucune manière l'assemblage des pièces 20 et 21, assemblage qui détermine à la façon usuelle un patin débordant qui est destiné à servir de butée pour le bord libre du couvercle 1.

Lors du montage de ce couvercle 1, il suffit à l'opérateur de relever les deux pattes 20 a et d'introduire, moyennant une déformation élastique momentanée, les bossages 20 b dans des perforations 1 a pratiquées dans les parois latérales du couvercle 1. On obtient de la sorte le montage articulé représenté en fig. 4.

On observera que si l'on prend soin de prévoir sur chaque paroi latérale du fond 20, au niveau de la patte débordante 20 a, une partie en dépression telle que celle référencée 20 c, le repliage vers le haut des pattes 20 a ne détermine aucune surépais- seur sur les côtés du fond 20.

Dans la variante de mise en oeuvre illustrée en fig. 5 et 6, c'est le dos inférieur, référencé 23, qui comporte latéralement deux pattes débordantes 23 a dont chacune est pourvue d'un bossage 23 b tourné vers le bas à la manière représentée en fig. 5. Ici également, après assemblage du fond 22 et du dos 23, les deux pattes 23 a sont repliées à la verticale contre les parois latérales du fond 22 (ces parois présentant avantageusement des dépressions 22 >a pour recevoir ces pattes), de sorte que les bossages 23 b, alors tournés latéralement, sont susceptibles d'être introduits dans les perforations 1 a du couvercle 1.

Fig. 7 et 8 illustrent un troisième mode de mise en oeuvre de l'invention, suivant lequel les pattes débordantes, référencées 24 a et pourvues d'un bossage 24 b tourné vers le bas, sont solidaires du fond thermoformé 24, comme dans le cas de fig. 2 à 4. Toutefois, le dos 25 comporte deux pattes débordantes 25 a équivalentes qui sont perforées en 25 b et qui, après introduction des bossages 24 b dans les perforations 25 b, sont assemblées aux pattes 24 a lors du soudage du dos 25 contre le fond 24. Les pattes doubles 24 a-25 a ainsi obtenues peuvent être rabattues vers le haut comme illustré en fig. 8, afin que les bossages 24 b soient engagés dans les perforations 1 a du couvercle 1 pour assurer le montage articulé de celui-ci sur le boîtier.

On notera que le doublage ainsi réalisé est susceptible d'être adopté dans le cas du mode de mise en oeuvre suivant fig. 5 et 6, le bord libre du fond 22 étant pourvu à cet effet de pattes débordantes 22 b qui ferment les bossages 23 b des pattes 23 a du dos 23.

Dans tous les cas, le mode d'articulation obtenu est particulièrement robuste et sûr, tout au long de l'utilisation de l'écrin.

## Revendications

1. Ecrin, du genre dans lequel le boîtier, constitué par l'assemblage d'un fond thermoformé et d'un dos inférieur, est pourvu de deux bossages latéraux introduits, moyennant déformation élastique momentanée, dans des perforations ménagées dans les parois latérales du couvercle articulé, caractérisé en ce que les bossages latéraux d'articulation (20 b, 23 b, 24 b) sont prévus chacun une sur patte (20 a, 23 a, 24 a) debordant chacune d'un côté du boîtier (2), les pattes étant rabattues à la verticale contre les parois latérales dudit boîtier lors du montage du couvercle (1).

2. Ecrin suivant la revendication 1, caractérisé en ce que chaque patte débordante (20 a, 24 a) est solidaire du fond thermoformé (20, 24) du boîtier (1).

3. Ecrin suivant la revendication 1, caractérisé en ce que chaque patte débordante (23 a) est solidaire du dos inférieur (22) du boîtier (1).

4. Ecrin suivant la revendication 1, caractérisé en ce que chaque patte débordante (23 a, 24 a) est doublée par une patte perforée équivalente (22 b, 25 a) de l'autre élément constitutif du boîtier (2).

## Patentansprüche

1. Etui, nach Art derer, die ein aus einem thermogeformten Boden und einer Rückwand bestehendes Gehäuse aufweisen, das über zwei seitliche Ansätze verfügt, die durch vorübergehende elastische Verformung in Perforationen in den Seitenwänden des aufklappbaren Deckels eingeführt werden, dadurch gekennzeichnet, daß die seitlichen Gelenkanschlüsse (20a, 23a, 24a) auf jeweils einer das Gehäuse seitlich überragenden Klappe (20a, 23a, 24s) vorgesehen sind, wobei die Klappen zur Anbringung des Deckels (1) vertikal gegen die Seitenwände geklappt werden.

2. Etui nach Anspruch 1, dadurch gekennzeichnet, daß jede überstehende Klappe (20a, 24a) mit dem thermogeformten Boden (20, 24) des Gehäuses (1) formschlüssig verbunden ist.

3. Etui nach Anspruch 1, dadurch gekennzeichnet, daß jede überstehende Klappe (23a) mit der Rückwand (22) des Gehäuses (1) formschlüssig verbunden ist.

4. Etui nach Anspruch 1, dadurch gekennzeichnet, daß jede überstehende Klappe (23a, 24a) von einer entsprechend perforierten Klappe (22a, 25a) des anderen Grundbestandteils des Gehäuses (2) verstärkt wird.

## Claims

1. Casket, of the type in which the box, comprising a thermoformed base and a lower backing, is provided with two lateral protrusions introduced by means of temporary elastic deformation into holes provided in the lateral walls of the articulated lid, characterised in that the lateral articulated projections (20b, 23b, 24b) are each provided on a lug (20a, 23a, 24a) each projecting from one side of the box (2), the lugs being turned down to the vertical relative to the lateral walls of the box during the raising of the lid (1).

2. Casket according to claim 1, characterised in that each projecting lug (20a, 24a) is fast with the thermoformed base (20, 24) of the box (1).

3. Casket according to claim 1, characterised in that each projecting lug (23a) is fast with the lower base (22) of the bow (1).

4. Casket according to claim 1, characterised in that each projecting lug (23a, 24a) is folded with an equivalent apertured lug (22, 25a) of the other element constituting the box (2).
